# EUROPÄISCHE PATENTSCHRIFT

(11) **EP 2 510 590 B1**
(45) Veröffentlichungstag und Bekanntmachung des Hinweises auf die Patenterteilung: **16.04.2014**
(21) Anmeldenummer: 09813869.6
(22) Anmeldetag: 09.12.2009
(51) Int. Cl.: H01R 13/518

(54) **SYSTEMSTECKVERBINDER MIT ADAPTERMODUL**
SYSTEM PLUG CONNECTOR HAVING AN ADAPTER MODULE
CONNECTEUR DE SYSTÈME AVEC MODULE ADAPTATEUR

(43) Veröffentlichungstag der Anmeldung: 17.10.2012
(73) Patentinhaber: Harting Electric GmbH & Co. KG, 32339 Espelkamp (DE)
(72) Erfinder: SCHMIDT, Martin, 32312 Lübbecke (DE); RIEPE, Dieter, 32312 Lübbecke (DE); MÖLLER, Harald, 32312 Lübbecke (DE); GRIEPENSTROH, Sebastian, 32369 Rahden (DE)
(86) Internationale Anmeldenummer: PCT/EP2009/008779
(87) Internationale Veröffentlichungsnummer: WO 2011/069521

(56) Entgegenhaltungen:
- EP-A1- 2 009 747
- DE-U1- 29 508 095
- DE-U1- 29 601 998
- DE-U1-202005 020 026
- JP-A- 2009 054 472
- US-A1- 2002 151 202
- US-A1- 2003 040 224

## Beschreibung

Die Erfindung betrifft einen Systemsteckverbinder, der aus einer ersten und einer dazu passenden zweiten Gehäusehälfte besteht, wobei die beiden Gehäusehälften über eine Verriegelungsvorrichtung miteinander verrast- und verriegelbar sind, und wobei in beiden Gehäusehälften jeweils zumindest ein Kontaktmodul angeordnet ist, welches buchsenförmige und/oder stiftförmige elektrische Kontaktelemente umfasst.

Steckverbinder werden benötigt, um Leitungen miteinander zu verbinden oder zu trennen. Die Leitungen können zum Transport von elektrischem Strom aber auch für andere Medien (beispielsweise für optische Strahlung, als Lichtwellenleiter) dienen. Modulare Steckverbinder werden in der Regel im Maschinen- und Anlagenbau eingesetzt, um Steuersignale unmittelbar an der anzusteuernden Einheit innerhalb eines Steckverbinders zu erzeugen, auszuwerten oder weiterzuleiten. Zum Auswerten von Steuersignalen können die Systemsteckverbinder mit weiteren elektronischen Bauelementen - wie beispielsweise Schaltrelais oder Schaltkreisen - ausgestattet sein.

### Stand der Technik

Dem Fachmann - beispielsweise aus der DE 202 05 787 U1 oder EP 0 860 906 B1 - bekannte Systemsteckverbinder werden in der Regel aus zwei Gehäusehälften gefertigt. Eine Gehäusehälfte weist dabei einen Kabelabgang auf, wobei die zugehörige Gehäusehälfte den Anschlussbereich des Systemsteckverbinders bildet. Die einzelnen Gehäusehälften können mit so genannten Kontaktmodulen bestückt und so individuell auf das jeweilige Einsatzgebiet abgestimmt werden. Eine Gehäusehälfte der EP 0 860 906 B1 weist zur Aufnahme der einzelnen Kontaktmodule Einkerbungen auf, in die Rastnasen der Kontaktmodule - zur Fixierung derselben in der Gehäusehälfte - verrasten können.

Die Stromrichtung innerhalb des Systemsteckverbinders verläuft aus Sicherheitsgründen in der Regel von der Buchse zum Kontaktstift. Die stromführende Seite wird demnach von der Buchsenseite gebildet. Daher ist die Konfektionierung (Buchsen- oder Stifte im Steckbereich) des Systemsteckverbinders von der Stromführung im Einsatzbereich abhängig. Die einzelnen Kontaktmodule des Systemsteckverbinders sind so ausgeführt, dass sie eine Buchsen- und eine gegenüberliegende Stiftkontaktseite aufweisen. Sind im Steckbereich der einen Gehäusehälfte Buchsen vorhanden, so findet man im Steckbereich der anderen (dazu passenden) Gehäusehälfte Kontaktstifte. Letztendlich werden die beiden Gehäusehälften des Steckverbinders miteinander kontaktiert, so dass die gegenüberliegenden Kontaktmodule ineinander greifen und so einen elektrischen Kontakt zueinander herstellen.

Im Einsatz hat sich bei den Steckverbindern des Standes der Technik allerdings gezeigt, dass die Vorkonfektionierung von Steckverbindern auch gewisse Nachteile mit sich bringt. Vor dem Zusammenbau solcher Steckverbinder muss eine Kontaktstift- und eine Buchsenseite festgelegt werden. Daher muss beispielsweise beim Aufbau einer Anlage immer ein Vorrat von unterschiedlich konfektionierten Steckverbindern vorhanden sein.

Die EP 2 009 747 A1 zeigt ein Steckverbindersystem bestehend aus zwei Gehäuseteilen, die jeweils Kontaktmodule umfassen. Beide Gehäuseteile werden über eine Adapterelement miteinander verbunden. Das Adapterelement stellt gleichzeitig den elektrischen Kontakt zwischen den Kontaktmodulen der einzelnen Gehäusehälften her.

Die Kontaktelemente des Kontaktmoduls der EP 2 009 747 A1 sind allerdings nicht berührsicher ausgeführt, so dass kein Schutz gegen unabsichtiges Berühren besteht.

### Aufgabenstellung

Der Erfindung liegt daher die Aufgabe zugrunde einen Systemsteckverbinder vorzuschlagen, der auch nach Bestückung der Gehäusehälften mit besagten Kontaktmodulen noch variabel einsetzbar ist und der berührsicher ausgeführt ist.

Diese Aufgabe wird durch den kennzeichnenden Teil des Anspruchs 1 gelöst.

Der erfindungsgemäße Systemsteckverbinder umfasst zwei Gehäusehälften, die jeweils mit Kontaktmodulen bestückt werden. Die Kontaktmodule einer der beiden Gehäusehälften werden mit Adaptermodulen versehen, so dass die gegenüberliegenden Kontaktmodule der anderen Gehäusehälfte elektrisch kontaktiert werden können.

Die Adaptermodule sind so ausgebildet, dass die Kontaktmodule beidseitig Kontaktbuchsen aufweisen können. Derartige Systemsteckverbinder haben den Vorteil, dass die Stromführungsrichtung im Einsatzgebiet nicht mehr relevant ist.

In einer besonders vorteilhaften Ausführungsform der Erfindung umfasst das Adaptermodul Rastarme mit angeformten Rastnasen, die zur Verrastung in dafür vorgesehene Kerben des Kontaktmoduls eingreifen. Dadurch sind die Adaptermodule mit den Kontaktmodulen fest verbunden und fallen beim Zusammenführen der beiden Systemsteckverbindergehäusehälften nicht vom Kontaktmodul ab.

Die einzelnen Adaptermodule weisen zylinderförmige Adapterelemente auf. Innerhalb der zylinderförmigen Adapterelemente sind Stiftkontakte enthalten, wenn die Kontaktelemente der Kontaktmodule beider Gehäusehälften buchsenförmig ausgebildet sind.

Andererseits sind innerhalb der zylinderförmigen Adapterelemente Buchsenkontakte enthalten, wenn die Kontaktelemente stiftförmig ausgeprägt sind.

Demnach ist es vorteilhaft die Adapterelemente immer entgegengesetzt zu den Kontaktelementen - Buchse und Stift oder Stift und Buchse - auszugestalten.

So ist es nun vollkommen egal, ob die Kontaktmodule
- eine Buchsen- und eine gegenüberliegende Stiftkontaktseite
- beidseitig eine Buchsenkontaktseite
- oder beidseitig eine Steckkontaktseite
aufweisen. Für jede Variante ist ein geeignetes Adapterelement verfügbar.

Eine vorteilhafte Weiterbildung der Erfindung beinhaltet ein Adaptermodul, das ein Brückenelement zur elektrischen Überbrückung zumindest zweier aneinanderliegender Buchsen- oder Stiftelemente innerhalb eines Kontaktmoduls aufweist. Das bedeutet, dass zumindest zwei aneinandergereihte Kontakte eines Moduls miteinander elektrisch verbunden werden. Bei einigen Anwendungen ist eine so genannte Brückung von einzelnen Kontaktelementen notwendig. Diese kann mit dem erfindungsgemäßen Brückenelement zur elektrischen Überbrückung besonders einfach realisiert werden.

Um eine solche Brückung für den Anwender sichtbar zu gestalten, umfasst das Adaptermodul vorteilhafterweise eine Anzeige zur Visualisierung der zumindest zwei miteinander überbrückten Buchsen- oder Stiftelemente.

Vorteilhafterweise umfasst das Adaptermodul ein flächiges Element, welches sich in Steckrichtung des Adaptermoduls auf dem Kontaktmodul erstreckt und welches zwischen zwei Rastarmen angeordnet ist, deren Rastnasen in dieselbe Richtung weisen. Außerdem weist das Flächenelement einen stegartigen Fortsatz auf. Durch diesen stegartigen Fortsatz ist die Überbrückung der Kontaktelemente auch seitlich auf den einzelnen Kontaktmodulen sichtbar.

Zur Visualisierung der Brückung im Anschlußbereich des Systemsteckverbinders, wird der Steg an seiner zum flächigem Element orthogonalen Stirnfläche mit Farbe beaufschlagt.

Durch die farbliche Markierung der Brückung kann der Anwender - auch nachdem der Systemsteckverbinder bereits zusammengebaut ist - die überbrückten Buchsen- oder Stiftelemente im Anschlussbereich sehen. Vorteilhafte Ausgestaltungen der Erfindung sind in den Ansprüchen 2 - 9 angegeben.

### Ausführungsbeispiel

Ein Ausführungsbeispiel der Erfindung ist in den Zeichnungen dargestellt und wird im Folgenden näher erläutert. Es zeigen:
- Fig. 1: Eine perspektivische Darstellung einer ersten Gehäusehälfte eines Systemsteckverbinders,
- Fig. 2: eine Draufsicht auf die erste Gehäusehälfte des Systemsteckverbinders,
- Fig. 3: eine perspektivische Darstellung einer zweiten Gehäusehälfte eines Systemsteckverbinders,
- Fig. 4: eine perspektivische Ansicht eines Kontaktmoduls für die Gehäusehälften des Systemsteckverbinders,
- Fig. 5: eine Seitenansicht eines Adaptermoduls ohne Brückenelemente,
- Fig. 6: eine perspektivische Ansicht des Adaptermoduls ohne Brückenelemente,
- Fig. 7: eine perspektivische Darstellung des Adaptermoduls mit integrierten Brückenelementen,
- Fig. 8: eine Schnittdarstellung des Adaptermoduls aus Figur 7,
- Fig. 9: eine perspektivische Ansicht eines auf dem Kontaktmodul verrasteten Adaptermoduls mit integriertem Brückenelement und
- Fig. 10: eine perspektivische Ansicht des Systemsteckverbinders,

Die Figuren 1 und 2 zeigen eine erste Gehäusehälfte 2 eines Systemsteckverbinders 1. Die erste Gehäusehälfte 2 weist eine nahezu rechteckige Grundfläche auf, in welcher eine ebenfalls rechteckige Ausnehmung 6 gefertigt ist. In diese Ausnehmung 6 sind einzelne Kontaktmodule 3 einsetzbar, die den Steckbereich 4 der ersten Gehäusehälfte 2 bilden. In dem hier gezeigten Ausführungsbeispiel werden die Kontaktmodule 3 in die Ausnehmung 6 der Gehäusehälfte 2 auf einer der Schmalseiten eingesetzt und entlang einer nicht gezeigten Schiene in einer Führung 31 (Figur 4) seitlich eingeschoben, bis die Gehäusehälfte mit Kontaktmodulen 3 gefüllt ist. Zum senkrechtem Einführen ist am Kontaktmodul 3 eine Führung 32 vorgesehen, die auf eine passende (nicht gezeigte) Schiene der Ausnehmung 6 geführt wird. Auf analoger Weise kann eine zweite Gehäusehälfte 10 mit Kontaktmodulen 11 bestückt werden.

Die erste Gehäusehälfte 2 weist einen emporragenden Kragen 7 auf, in welchen eine Nut eingearbeitet ist. In diese Nut ist eine Dichtung 5 eingesetzt, die das zusammengefügte fertige Gehäuse 1 vor Umwelteinflüssen - wie Staub und Feuchtigkeit - abdichtet.

Die Figur 3 zeigt die zweite Gehäusehälfte 10 des Systemsteckverbinders 1. Wie bereits oben erwähnt wurde, sind in die zweite Gehäusehälfte 10 ebenfalls Kontaktmodule 11 einsetzbar. Die zweite Gehäusehälfte ist mit einem Kuppelgehäuse 16 versehen, das einen Kabelabgang 12 aufweist.

Die Figur 4 zeigt die Kontaktmodule 3, 11, die in beiden Gehäusehälften einsetzbar sind. Die Kontaktmodule 3, 11 sind nahezu quaderförmig ausgebildet. In den Kontaktmodulen 3, 11 sind einzelne buchsenförmige Kontaktelemente 3a, 11a angeordnet, die dazu geeignet sind, einen elektrischen Kontakt mit einem elektrischen Leiter herzustellen. Dazu wird beispielsweise ein hier nicht gezeigtes mehradriges Kabel in den Kabelabgang 12 der zweiten Gehäusehälfte 10 geführt und die einzelnen elektrischen Leiter - im Anschlussbereich der zweiten Gehäusehälfte - mit den Kontaktelementen 11a der Kontaktmodule 11 verbunden. Zur Fixierung des Kabels kann dieses mit Hilfe einer geeigneten Verschraubung am Kabelabgang 12 verschraubt werden.

In der hier gezeigten Ausführungsform des Systemsteckverbinders 1 sind die Kontaktmodule 3, 11 der Gehäusehälften 2, 10 in ihren Steckbereichen 4, 4' zueinander gleich, d.h. buchsenförmig, ausgerichtet.

Um einen elektrischen Kontakt zwischen den gegenüberliegenden Kontaktmodulen 3, 11 herzustellen, wird jeweils ein Adaptermodul 20 auf ein Kontaktmodul (beispielsweise auf ein Kontaktmodul 11 der zweiten Gehäusehälfte 10) aufgesteckt. Anschließend können die Gehäusehälften 2, 10 miteinander verrastet werden.

Wie bereits oben geschildert wurde, ist ein Adaptermodul 20 vorgesehen, um einen elektrischen Kontakt zwischen den zwei gleich ausgerichteten Kontaktmodulen 3 und 11 der Gehäusehälften 2, 10 herzustellen. Wie Figur 5 und 6 zu entnehmen ist, besitzt das Adaptermodul 20 eine erste Steckseite 20a und eine gegenüberliegende zweite Steckseite 20b. Am Adaptermodul 20 sind mehrere, aneinandergereihte, zylinderförmige Adapterelemente 21 angeordnet, in welchen Buchsen- oder Stiftkontakte 26 eingefügt sind, die wiederum in die Kontaktelemente 3a und 11 a der Kontaktmodule 3, 11 eingreifen und so einen elektrischen Kontakt zwischen beiden 3, 11 herstellen. Die einzelnen Buchsen- oder Stiftkontakte 26 werden in Stanz- und Biegetechnik gefertigt, wobei die Buchsenkontakte in Steckrichtung geschlitzte Kontaktzungen aufweisen. Die Kontaktzungen sind an ihrem äußeren Ende radial nach innen gebogen.

Um die Adaptermodule 20 mit den Kontaktmodulen 3, 11 zu verbinden, sind an dem Adaptermodul 20 Rasthaken 14 mit Rastnasen 14a angebracht. Die Kontaktmodule 3, 11 weisen steckseitig (in Steckrichtung) Kerben 13 auf, in welche die Rastnasen 14a der Adaptermodule beim Zusammenstecken einrasten.

Die Figuren 7 und 8 zeigen eine Weiterbildung des Adaptermoduls 20. Das Adaptermodul 29 weist zwischen den Rasthaken 14 und in Steckrichtung zu den Kontaktmodulen 3, 11, ein flächiges Elemente 28 auf, welches - nach der Verrastung des Adaptermoduls 29 mit dem Kontaktmodul 3, 11 - seitlich auf dem Kontaktmodul 3, 11 aufliegt (Figur 9). Als Verlängerung umfasst das flächige Element 28 Stege 23, deren Bedeutung weiter unten erläutert wird.

Die Kontaktmodule 3, 11 sind weiterhin mit Führungen 43 versehen. Entlang der Führung kann das Adaptermodul 20, 29 auf das Kontaktmodul 3, 11 aufgeschoben werden. Die Führungen 43 sind nur einseitig vorhanden, so dass die Adaptermodule 29 auch nur einseitig aufgesteckt werden können. Dadurch wird eine Polarisierung des Adaptermoduls 29 erreicht.

Bei einigen technischen Anwendungen kann es sinnvoll sein, innerhalb des Steckverbindergehäuses, einzelne Kontaktelemente 3a, 11 a des Kontaktmoduls 3, 11 miteinander elektrisch zu brücken.

In diesem Fall wird in den Bereich der Adapterelemente 21 eine Ausnehmung 27 eingearbeitet, in welche elektrisch leitende Brückenelemente 22 eingebracht werden (Figur 8). Bei den Brückenelementen handelt es sich um Bleche, die miteinander leitend verbundene Stiftkontakte aufweisen. Innerhalb der Ausnehmung 27 sind Anformungen 33 vorhanden, die in Aussparungen 30 des Brückenelementes 22 eingreifen. Das gesamte Bauteil (Blech und Stiftkontakte) wird einstückig in die entsprechende Ausnehmung 27 eingebracht. Aufgrund der Tatsache, dass die Aussparungen 30 nur einseitig am Brückenelement vorhanden sind, kann das Brückenelement auch nur einseitig in die Ausnehmung 27 eingebracht werden. So wird eine Polarisierung des Brückenelementes 22 erreicht.

Bei Eingriff der Adapterelemente 21 des Adaptermoduls 29 in die Kontaktelemente 3a, 11a, werden dann auch diese miteinander überbrückt.

Um die überbrückten Kontaktelemente 3a, 11a der Module 3, 11 sichtbar zu machen, sind am flächigen Element 28 des Adaptermoduls 29 Stege 23, die in dafür vorgesehene Führungen 24 der Kontaktmodule 3, 11 einschiebbar sind, angeformt. Bei einer perspektivischen Seitenansicht des Kontaktmoduls 29 (Figur 9) zeigt der Steg 23 die Position der Brückung an. Die Anzahl der Stege 23 ist mit der Anzahl Brückenelemente 22 gleichzusetzen. In Figur 9 sind die Kontaktelemente 3a, 11a des Kontaktmoduls 3, 11 miteinander gebrückt, die sich links- und rechtseitig vom Steg 23 befinden. Beim Adaptermodul 29 in Figur 7 werden - beim Aufstecken auf ein Kontaktmodul 3, 11 - gleich vier benachbarte Kontaktelemente 3a, 11a überbrückt.

Die Figur 7 zeigt eine perspektivische Ansicht des Adaptermoduls 29. Die Stege 23 sind (auf ihrer dem Betrachter zugewandten) Stirnfläche 25 farblich markiert, so dass bei Aufsicht auf den Anschlußbereich 8 des Systemsteckverbinders 1, die Brückung einzelnen Kontaktelemente 3a sichtbar wird. In einer vorteilhaften Ausführungsform des Adaptermoduls 29 sind der Farbe fluoreszierende oder phosphoreszierende Bestandteile beigefügt. Diese ermöglichen es dem Betrachter auch bei schlechten Lichtverhältnissen, die miteinander überbrückten Kontaktelemente 3a zu erkennen.

Die Figur 10 zeigt einen kompletten Systemsteckverbinder 1. Der Steckverbinder 1 umfasst einen Rastmechanismus (Figuren 1, 2 und 3). Beim Zusammenfügen der Gehäusehälften rastet eine Feder 40 in einen Rasthaken 41 ein. Dadurch werden die Gehäusehälften 2, 10 miteinander verrastet. Durch Betätigung der Druckknöpfe 42 wird die Rastfeder 40 aus den Wirkbereich der Rasthaken 41 geführt und das obere Gehäuseteil 10 kann vom unteren Gehäuseteil 2 entfernt werden.

### Bezugszeichenliste

- 1: Systemsteckverbinder
- **2**: **Erste Gehäusehälfte**
- 3: Kontaktmodule, 3a Kontaktelemente
- 4: Steckgesicht der ersten Gehäusehälfte, 4' Steckgesicht der zweiten Gehäusehälfte
- 5: Dichtung
- 6: Rechteckige Ausnehmung
- 7: Kragen
- 8: Anschlussbereich

- **10**: **Zweite Gehäusehälfte**
- 11: Kontaktmodule, 11 a Kontaktelemente
- 12: Kabelabgang
- 13: Kerben
- 14: Rasthaken, 14a Rastnasen
- 15:
- 16: Kuppelgehäuse

- **20**: **Adaptermodul, 20a erste Seite, 20b zweite Seite**
- 21: Adapterelemente
- 22: Brückenelemente
- 23: Stege
- 24: Führung
- 25: Stirnfläche der Stege (farblich)
- 26: Buchsen- oder Stiftkontakte
- 27: Ausnehmung
- 28: flächiges Element
- 29: Weiterbildung des Adaptermoduls 20 - Adaptermodul mit Brückenelement

- 30: Aussparungen
- 31: Führung
- 32: Führung
- 33: Anformung

- 40: Feder
- 41: Rasthaken
- 42: Betätigungsknöpfe oder Druckknöpfe

## Patentansprüche

1. Systemsteckverbinder (1), der aus einer ersten (2) und einer dazu passenden zweiten Gehäusehälfte (10) besteht, wobei die beiden Gehäusehälften (2, 10) über eine Verriegelungsvorrichtung (40, 41, 42) miteinander verrast- und verriegelbar sind, und wobei in beiden Gehäusehälften (2, 10) jeweils zumindest ein Kontaktmodul (3, 11) angeordnet ist, welches buchsenförmige und/oder stiftförmige elektrische Kontaktelemente (3a, 11 a) umfasst,
wobei dem Kontaktmodul (3, 11) ein Adaptermodul (20) aufsetzbar ist, wobei das Adaptermodul (20) an einer ersten Steckseite (20a) mit zumindest einem Kontaktmodul (3, 11), das innerhalb einer der Gehäusehälften (2, 10) angeordnet ist, verbindbar ist und wobei das Adaptermodul (20) eine zweite Steckseite (20b) umfasst, die zur elektrischen Kontaktierung der Kontaktmodule (3, 11) der dazu passenden Gehäusehälfte (2, 10) geeignet ist,
**dadurch gekennzeichnet,**
**dass** das Adaptermodul (20) an der ersten Steckseite (20a) und an der zweiten Steckseite (20b) jeweils in einer Reihe angeordnete, zylinderförmige Adapterelemente (21) umfasst, in denen Buchsenkontakte oder Stiftkontakte angeordnet sind.

2. Systemsteckverbinder nach vorstehendem Anspruch
**dadurch gekennzeichnet,**
**dass** das Adaptermodul (20) Rastarme (14) mit Rastnasen (14a) aufweist, die zur Verrastung in dafür vorgesehene Kerben (13) des Kontaktmoduls (3, 11) eingreifen.

3. Systemsteckverbinder nach einem der vorstehenden Ansprüche
**dadurch gekennzeichnet,**
**dass** die Kontakte in den Adapterelementen (21) stiftförmig ausgebildet sind, wenn die Kontaktelemente (3a, 11a) der Kontaktmodule (3, 11) beider Gehäusehälften (2, 10) buchsenförmig ausgebildet sind.

4. Systemsteckverbinder nach einem der vorstehenden Ansprüche
**dadurch gekennzeichnet,**
**dass** die Kontakte in den Adapterelemente (21) buchsenförmig ausgebildet sind, wenn die Kontaktelemente (3a, 11a) der Kontaktmodule (3, 11) beider Gehäusehälften (2, 10) stiftförmig ausgebildet sind.

5. Systemsteckverbinder nach einem der vorstehenden Ansprüche
**dadurch gekennzeichnet,**
**dass** ein Adaptermodul (29) ein Brückenelement (22) zur elektrischen Überbrückung zumindest zweier aneinanderliegender Buchsenelemente oder Stiftelemente (3a, 11 a) innerhalb eines Kontaktmoduls (3, 11) umfasst.

6. Systemsteckverbinder nach vorstehendem Anspruch
**dadurch gekennzeichnet,**
**dass** das Adaptermodul (29) eine Anzeige zur Visualisierung (23, 25) der zumindest zwei miteinander überbrückten Buchsenelemente oder Stiftelemente (3a, 11a) umfasst.

7. Systemsteckverbinder nach einem der vorstehenden Ansprüche
**dadurch gekennzeichnet,**
**dass** das Adaptermodul (29) ein flächiges Element (28) umfasst, welches sich in Steckrichtung des Adaptermoduls (20) auf das Kontaktmodul (3, 11) erstreckt und welches (28) zwischen zwei Rastarmen (14) angeordnet ist, deren Rastnasen (14a) in dieselbe Richtung weisen.

8. Systemsteckverbinder nach vorstehendem Anspruch
**dadurch gekennzeichnet,**
**dass** zur Visualisierung der überbrückten Buchsen- oder Stiftelemente (3a, 11a) zumindest einen Steg (23) vorgesehen ist, der eine Verlängerung des flächigen Elementes (28) darstellt, wobei der Steg (23) an seiner zum flächigen Element (28) orthogonalen Stirnfläche (25) eine farbliche Markierung umfasst.

9. Systemsteckverbinder nach vorstehendem Anspruch
**dadurch gekennzeichnet,**
**dass** die farbliche Markierung fluoreszierende oder phosphoreszierende Bestandteile enthält.

## Claims

1. A system plug connector (1) which consists of a first (2) and a matching second housing half (10), the two housing halves (2, 10) being adapted to be latched and locked with each other by means of a locking device (40, 41, 42), and each of the two housing halves (2, 10) having at least one contact module (3, 11) arranged therein which comprises socket-shaped and/or pin-shaped electrical contact elements (3a, 11 a),
an adapter module (20) being adapted to be placed onto the contact module (3, 11), the adapter module (20) being adapted to be connected, on a first mating face (20a), with at least one contact module (3, 11) which is arranged within one of the housing halves (2, 10),
and the adapter module (20) comprising a second mating face (20b) which is suitable for electrically contacting the contact modules (3, 11) of the matching housing half (2, 10),
**characterized in that**
on the first mating face (20a) and on the second mating face (20b) the adapter module (20) comprises respective cylinder-shaped adapter elements (21) arranged in a row and having socket contacts or pin contacts arranged therein.

2. The system plug connector according to the preceding claim,
**characterized in that**
the adapter module (20) includes latching arms (14) with latching noses (14a) which engage in dedicated notches (13) of the contact module (3, 11) for latching.

3. The system plug connector according to either of the preceding claims,
**characterized in that**
the contacts in the adapter elements (21) are formed to be pin-shaped if the contact elements (3a, 11 a) of the contact modules (3, 11) of both housing halves (2, 10) are formed to be socket-shaped.

4. The system plug connector according to any of the preceding claims,
**characterized in that**
the contacts in the adapter elements (21) are formed to be socket-shaped if the contact elements (3a, 11a) of the contact modules (3, 11) of both housing halves (2, 10) are formed to be pin-shaped.

5. The system plug connector according to any of the preceding claims,
**characterized in that**
an adapter module (29) comprises a bridge element (22) for electrically bridging at least two adjacent socket elements or pin elements (3a, 11 a) within a contact module (3, 11).

6. The system plug connector according to the preceding claim,
**characterized in that**
the adapter module (29) comprises a display for visualization (23, 25) of the at least two socket elements or pin elements (3a, 11 a) bridged with each other.

7. The system plug connector according to any of the preceding claims,
**characterized in that**
the adapter module (29) comprises a flat element (28) which extends onto the contact module (3, 11) in the plug-in direction of the adapter module (20) and which (28) is arranged between two latching arms (14) the latching noses (14a) of which point in the same direction.

8. The system plug connector according to the preceding claim,
**characterized in that**
for visualizing the bridged socket elements or pin elements (3a, 11a), at least one web (23) is provided which constitutes a prolongation of the flat element (28), the web (23) comprising a color marking on its end face (25) orthogonal to the flat element (28).

9. The system plug connector according to the preceding claim,
**characterized in that**
the color marking contains fluorescent or phosphorescent components.

## Revendications

1. Connecteur enfichable de système (1) composé d'une première (2) et d'une deuxième moitié de boîtier (10) adaptée à celle-ci, les deux moitiés de boîtier (2, 10) étant aptes à être enclenchées et verrouillées l'une sur l'autre au moyen d'un dispositif de verrouillage (40, 41, 42), et au moins un module de contact (3, 11) respectif étant agencé dans les deux moitiés de boîtier (2, 10), lequel comprend des éléments de contact (3a, 11a) électriques en forme de douille et/ou en forme de broche,
un module adaptateur (20) étant apte à être placé sur le module de contact (3, 11), le module adaptateur (20) étant apte à être relié d'un premier côté d'enfichage (20a) à au moins un module de contact (3, 11) agencé à l'intérieur de l'une des moitiés de boîtier (2, 10),
et le module adaptateur (20) comprenant un deuxième côté d'enfichage (20b) adapté à la mise en contact électrique des modules de contact (3, 11) de la moitié de boîtier (2, 10) adaptée,
**caractérisé en ce que**
le module adaptateur (20) présente du premier côté d'enfichage (20a) et du deuxième côté d'enfichage (20b) des éléments adaptateurs (21) cylindriques respectifs agencés en une rangée, dans lesquels des contacts femelles ou des contacts mâles sont agencés.

2. Connecteur enfichable de système selon la revendication précédente,
**caractérisé en ce que**
le module adaptateur (20) comporte des bras d'enclenchement (14) présentant des ergots d'enclenchement (14a) qui s'engagent pour en enclenchement dans des encoches (13) du module de contact (3, 11) prévues à cet effet.

3. Connecteur enfichable de système selon l'une des revendications précédentes,
**caractérisé en ce que**
les contacts dans les éléments adaptateurs (21) sont réalisés sous forme de broche lorsque les éléments de contact (3a, 11 a) des modules de contact (3, 11) des deux moitiés de boîtier (2, 10) sont réalisés sous forme de douille.

4. Connecteur enfichable de système selon l'une des revendications précédentes,
**caractérisé en ce que**
les contacts dans les éléments adaptateurs (21) sont réalisés sous forme de douille lorsque les éléments de contacts (3a, 11a) des modules de contact (3, 11) des deux moitiés de boîtier (2, 10) sont réalisés sous forme de broche.

5. Connecteur enfichable de système selon l'une des revendications précédentes,
**caractérisé en ce que**
un module adaptateur (29) comporte un élément de pont (22) pour le pontage électrique d'au moins deux éléments femelles ou mâles (3a, 11a) adjacents dans un module de contact (3, 11).

6. Connecteur enfichable de système selon la revendication précédente,
**caractérisé en ce que**
le module adaptateur (29) présente un affichage pour la visualisation (23, 25) desdits au moins deux éléments femelles ou mâles (3a, 11a) pontés l'un avec l'autre.

7. Connecteur enfichable de système selon l'une des revendications précédentes,
**caractérisé en ce que**
le module adaptateur (29) présente un élément plan (28) qui s'étend dans la direction d'enfichage du module adaptateur (20) sur le module de contact (3, 11) et qui (28) est agencé entre deux bras d'enclenchement (14) dont les ergots d'enclenchement (14a) sont dirigés dans la même direction.

8. Connecteur enfichable de système selon la revendication précédente,
**caractérisé en ce que**
pour la visualisation des éléments femelles ou mâles (3a, 11 a) pontés, il est prévu au moins une barrette (23) qui représente un prolongement de l'élément plan (28), la barrette (23) comportant un repère coloré sur sa face frontale (25) orthogonale par rapport à l'élément plan (28).

9. Connecteur enfichable de système selon la revendication précédente,
**caractérisé en ce que**
le repère coloré contient des composants fluorescents ou phosphorescents.
